# EUROPÄISCHE PATENTSCHRIFT

(11) **EP 0 196 635 B1**
(45) Veröffentlichungstag und Bekanntmachung des Hinweises auf die Patenterteilung: **25.04.1990**
(21) Anmeldenummer: 86104286.9
(22) Anmeldetag: 27.03.1986
(51) Int. Cl.: F01P 3/02, F02F 1/10, F02F 1/14

(54) **Brennkraftmaschine mit mindestens zwei hintereinanderliegenden flüssigkeitsgekühlten Zylindern**
Internal-combustion engine with at least two adjacent liquid-cooled cylinders
Moteur à combustion interne avec au moins deux cylindres refroidis par un liquide, disposés l'un derrière l'autre

(30) Priorität: 03.04.1985 DE 3512104
(43) Veröffentlichungstag der Anmeldung: 08.10.1986
(73) Patentinhaber: Klöckner-Humboldt-Deutz Aktiengesellschaft, 51149 Köln (DE)
(72) Erfinder: Wahnschaffe, Jürgen, D-5060 Bergisch Gladbach 4 (DE); Hartmann, Ernst-Siegfried, D-5063 Overath (DE); Schleiermacher, Herbert, D-5040 Brühl (DE); zur Nieden, Achim, D-5000 Köln 90 (DE)

(56) Entgegenhaltungen:
- DE-A- 2 015 948
- DE-B- 1 220 203
- US-A- 2 456 951

## Beschreibung

Die Erfindung betrifft eine Brennkraftmaschine mit mindestens zwei in Motorlängsachse hintereinanderliegenden, flüssigkeitsgekühlten Zylindern gemäß Oberbegriff des Anspruchs 1.

In der DE-B 1 220 203 ist eine Brennkraftmaschine mit mindestens zwei in Motorlängsachse hintereinanderliegenden, flüssigkeitsgekühlten Zylindern beschrieben, wobei in jedem Zylinder das Zylinderrohr von einem ringförmigen Kühlraum umgeben ist und die Kühlräume zweier benachbarter Zylinder ineinander übergehen, derart, daß zwischen den Zylinderrohren ein Spalt für den Kühlflüssigkeitsdurchtritt gebildet ist. Der Strömungsquerschnitt sämtlicher Kühlräume ist auf derselben Seite der Längsmittelachse größer als auf der anderen. Die Kühlräume haben hierbei einen ringförmigen Querschnitt, wobei die Bereiche des geringeren Strömungsquerschnittes durch Nasen bzw. Vorsprünge im Bereich des Kühmittelzuflußes gebildet sind.

Der Erfindung liegt die Aufgabe zugrunde, die Kühlfüssigkeitsströmung einer Brennkraftmaschine mit mindestens zwei axial hintereinanderliegenden, flüssigkeitsgekühlten Zylindern mit baulich einfachen Mitteln derart zu verbessern, daß die Zylinderrohroberfläche aller Zylinder einer Reihe Gleichmäßig von der Kühlflüssigkeit umströmt ist.

Die Aufgabe wird bei einer gattungsgemäßen Brennkraftmaschine durch die kennzeichnenden Merkmale des ersten Anspruchs gelöst.

Dadurch, daß jeweils zwei benachbarte Kühlräume in Bezug auf die Längsmittelachse einen entgegengesetzten Strömungsquerschnitt haben, wobei der Strömungsquerschnitt durch eine Verlagerung des Zentrums des Kühlraums aus dem Zentrum des Zylinderrohrs gehildet ist, kreuzt die Hauptströmung der Kühlflüssigkeit beim Übergang von einem Zylinder zum anderen die Längsmittelachse, da die Kühlflüssigkeit in den Bereich des größeren Strömungsquerschnitts, d. h. geringeren Widerstands fließt. Der Zylinder ist damit rundum von Kühlflüssigkeit umströmt, und eine gleichmäßige Kühlung ist gewährleistet. Des Weiteren ist diese Kühlmittelströmung mit baulich einfachen Mitteln zu erreichen, da keine zusätzlichen Teile eingebaut werden müssen.

Vorteilhafterweise liegt der Kühlmittelzufluß in dem Bereich eines großen Strömungsquerschnitts des Kühlraums, um die Kühlmittelströmung, besonders zwischen den Zylindern, zu verstärken. Geförderrt wird dies noch, wenn der Kühlmittelzufluß einen Eintrittskanal bildet, der in die Richtung der Kühlflüssigkeitsströmung im Kühlraum geneigt ist. Liegt der Kühlmittelzufluß in Richtung der Kühlmittelströmung zwischen der Mitte des Kühlraums und dem Spalt zum benachbarten Zylinder, ist eine optimale Kühlung der gesamten Zylinderrohroberfäche gewährleistet.

Zweckmäßigerweise ist jedem Kühlraum ein Kühlmittelzufluß zugeordnet, damit nur kalte Kühlflüssigkeit die Zylinderrohre umspült.

In einer bevorzugten Ausführungsform der Erfindung ist für eine Zylinderreihe jeweils nur ein Kühlmittelzufluß und Kühlmittelabfluß vorgesehen, wobei diese in den äußeren Zylindern der Zylinderreihe angeordnet sind. Hierbei sind vorteilhafterweise der Kühlmittelzufluß und Kühlmittelabfluß quer zur Längsmittelachse oder uber an den beiden Stirnseiten der Zylinderreihe angeordnet.

Weitere Merkmale der Erfindung ergeben sich aus der Beschreibung und den Zeichnungen, die schematisch im Schnitt zwei Ausführungsformen der Erfindung zeigen und nachfolgend näher beschrieben sind. Es zeigt:
Fig. 1 im Schnitt eine Zylinderreihe einer Brennkraftmaschine mit einem Kühlmittelzufluß und -abfluß,
Fig. 2 im Schnitt eine Zylinderreihe einer Brennkraftmaschine mit einem Kühlmittelzufluß je Zylinder.

Fig. 1 zeigt schematisch vier hintereinanderliegende Zylinder 4 einer Brennkraftmaschine. Jeder Zylinder hat einen ringförmigen, hier speziell zylinderförmigen Kühlraum 3, in dem ein Zylinderrohr 2 liegt. Die Zentren der Kühlräume 3 sind aus den Zentren der Zylinderrohre 2 verschoben, wobei jeweils zwei benachbarte Kühlräume senkrecht zur Längsmittelachse der Zylinderreihe in entgegengesetzter Richtung verschoben sind. Durch diese unterschiedliche Verschiebung sind, bezogen auf die Längsmittelachse der Zylinderreihe, unterschiedlich große Kühlräume gebildet, d.h. es sind je Zylinder 4 zwei unterschiedlich große Kühlräume 3a und 3b gebildet, die durch die Längsmittelachse 8 geteilt sind. Hierbei hat der Kühlraum 3b einen größeren Strömungsquerschnitt für die Kühlflüssigkeit als der andere Kühlraum 3a. Im benachbarten Zylinder sind die Kühlräume 3a und 3d in Bezug auf die Längsmittelachse 8 vertauscht, so daß sich auf einer Seite der Längsmittelachse die Kühlräume 3a und 3b und damit die Strömungsquerschnitte für die Kühlflüssigkeit in ihrer Größe abwechseln. Die Kühlräume zweier benachbarter Zylinder sind durch einen Spalt 7 miteinander verbunden.

Der kühlmittelzufluß 1 befindet sich auf einer der Stirnseiten der Zylinderreihe auf gleicher Höhe des Zylinderrohrmittelpunkts. Der Kühlmittelabfluß 5 ist auf der entgegengesetzten Stirnseite der Zylinderrohre in gleicher Höhe angeordnet.

Es kann auch sinnvoll sein, den Kühlmittelzufluß la und -abfluß 5a, wie in Fig. 1 dargestellt, in die Äußersten Zylinder der Zylinderreihe zu legen, jedoch sie quer zur Längsmittelachse anzuordnen.

Durch die Verschiebung der Kühlräume 3 und des damit verbundenen unterschiedlichen Strömungsquerschnitts für die Kühlflüssigkeit beiderseits der Längsmittelachse 8 ergibt sich für einen Teilstrom der Kühlflüssigkeit ein mäanderförmiger Verlauf um die Zylinderrohre 2. Dadurch wird die gesamte Zylinderrohroberfläche gleichmäßig gekühlt.

Eine Beeinflussung des Strömungsquerschnitts kann auch ohne Verschieben der Zentren der Kühlräume aus den Zentren der Zylinderrohre durch das Einbringen von Hindernissen in die Kühlräume erreicht werden.

Fig. 2 zeigt ebenso vier hintereinanderliegende Zylinder einer Brennkraftmaschine. Auch hier sind unterschiedliche Strömungsquerschnitte für die Kühlflüssigkeit durch eine unterschiedliche Verschiebung der Zentren der Kühlräume aus den Zentren der Zylinderrohre gebildet. Allein der Kühlmittelzufluß ist hier anders als in Fig. 1 ausgeführt.

Jeder Kühlraum 3 hat einen eigenen Kühlmittelzufluß 1, wobei er in die Mitte des Kühlraums an der Stelle des größten Strömungsquerschnitts mündet. Der eintrittskanal 6 ist dabei in Richtung der Kühlflssigkeitsströmung im Kühlraum 3 geneigt. Dadurch, daß jeder Kühlraum 3 einen Kühlmittelzufluß hat, wird jedem Zylinder gleichtemperierte frische Kühlflüssigkeit zugeführt. Die Neigung des Eintrittskanals 6 in die Richtung der Kühlflüssigkeitsströmung verstäkt die gute Umspülung der Zylinderrohre im Spalt 7.

Gemäß Fig. 1 fließt die Kühlflüssigkeit durch den Kühlmittelzufluß 1 in den Kühlraum 3 des Zylinders 4. Der Kühlmittelstrom teilt sich anschließend in zwei Teilströme durch die Kühlräume 3a und 3b auf. Da der Strömungsquerschnitt des Kühlraumes 3b größer ist als der von 3a, fließt auch durch diesen eine größere Menge der Kühlflüssigkeit. Im Spalt 7 vermischen sich die beiden Teilströme wieder. Im benachbarten Zylinder liegt der Kühlraum mit dem größeren Strömungsquerschnitt 3b auf der anderen Seite der Längsmittelachse 8 als im vorhergehenden Zylinder, dadurch kreuzt ein Hauptstrom der Kühlflüssigkeit die Längsmittelachse im Spalt 7 und bewirkt so eine gute Umspülung de gesamten Zylinderrohroberfläche, besonders aber auch jene, die dem Spalt 7 zugekehrt ist. Nach dem Durchfließen der Kühlräume aller Zylinder verläßt die Kühlflüssigkeit durch den Kühlmittelabfluß 5 die Zylinderreihe.

In Fig. 2 hat jeder Kühlraum 3b einen eigenen Kühlmittelzufluß. Durch die Neigung des eintrittskanals 6 in Richtung der Kühlmittelströmung im Kühlraum 3b wird der mäan derförmige Verlauf eines Teilstroms der Kühlflüssigkeit noch verstärkt.

## Patentansprüche

1. Brennkraftmachine mit mindestens zwei in Motorlängsachse hintereinanderliegenden, flüssigkeitsgekühlten Zylindern (4), wobei in jedem Zylinder das Zylinderrohr (2) von einem ringförmigen Kühlraum (3) umgeben ist und in Richtung der Längsmittelasche (8) der Zylinderreihe der Kühlraum (3) jedes Zylinders in den Kühlraum des benachbarten Zylinders übergeht, derart, daß zwischen zwei benachbarten Zylinderrohren ein Spalt (7) für den Kühlflüssigkeitsdurchtritt gebildet ist und eine Zylinderreihe mindestens einen Kühlmittelzufluß (1) und Kühlmittelabfluß (5) hat und der Strömungsquerschnitt jedes einzelnen Kühlraums (3) auf beiden Seiten der Längsmittelachse (8) un terschiedlich ist, dadurch gekennzeichnet, daß jeweils zwei benachbarte Kühlräume in Bezug auf die Längsmittelachse einen entgegengesetzten Strömungsquerschnitt haben, wobei der Strömungsquerschnitt durch eine Verlagerung des Zentrums des Kühlraums (3) aus dem Zentrum des Zylinderrohrs (2) gebildet ist.

2. Brennkraftmaschine nach Anspruch 1, dadurch gekennzeichnet, daß zumindest ein Kühlmittelzufluß (1) in dem Bereich eines großen Strömungsquerschnitts eines Kühlraums (3) liegt.

3. Brennkraftmaschine nach Anspruch 1 oder 2, dadurch gekennzeichnet, daß zumindest ein Kühlmittelzufluß (1) einen Eintrittskanal (6) bildet, der in die Richtung der Kühlflüssigkeitsströmung in einem Kühlraum (3) geneigt ist.

4. Brennkraftmaschine nach einem der Ansprüche 1 bis 3, dadurch gekennzeichnet, daß zumindest ein Kühlmittelzufluß (1) in Richtung der Kühlflüssigkeitsströmung eines Kühlraums zwischen der Mitte des Kühlraums (3) und dem Spalt (7) zum benachbarten Zylinder liegt.

5. Brennkraftmaschine nach einem der Ansprüche 1 bis 4, dadurch gekennzeichnet, daß jeder Kühlraum (3) einen Kühlmittelzufluß (1) hat.

6. Brennkraftmaschine nach Anspruch 1, dadurch gekennzeichnet, daß für eine Zylinderreihe jeweils nur ein Kühlmittelzufluß (1) und Kühlmittelabfluß (5) vorgesehen sind und diese in den beiden äußeren Zylindern der Zylinderreihe angeordnet sind.

7. Brennkraftmaschine nach Anspruch 6, dadurch gekennzeichnet, daß der Kühlmittelzufluß (1) und Kühlmittelabfluß (5) quer zur Längsmittelachse angeordnet sind.

8. Brennkraftmaschine nach Anspruch 6; dadurch gekennzeichnet, daß der Kühlmittelzufluß (1) und Kühlmittelabfluß (5) an der Stirnseite der Zylinderreihe angeordnet sind.

## Revendications

1. Moteur à combustion interne avec au moins deux cylindres (4) disposés l'un derrière l'autre dans l'axe longitudinal du moteur, refroidis par un liquide, la chemise de cylindre (2) de chaque cylindre étant entourée d'un espace de refroidissement (3) de forme annulaire et chaque cylindre se transformant, en direction de l'axe longitudinal (8) de la rangée de cylindres, en l'espace de refroidissement du cylindre voisin, de façon qu'un interstice (7) pour le passage du liquide de refroidissement se forme entre deux chemises voisines et qu'une rangée de cylindres comporte au moins une amenée de milieu de refroidissement (1) et une évacuation de milieu de refroidissement (5) et que la section transversale d'écoulement de chaque espace de refroidissement (3) individuel soit différent sur les deux côtés de l'axe longitudinal (8), caractérisé en ce que les espaces de refroidissement voisins présentent, par deux, une section transversale opposée par rapport à l'axe longitudinal, la section transversale d'écoulement étant formée par un décalage du centre de l'espace de refroidissement (3) par rapport au centre de la chemise de cylindre (2).

2. Moteur à combustion interne selon la revendication 1, caractérisé en ce qu'au moins une amenée de milieu de refroidissement (1) est située dans la zone d'une grande section transversale d'écoulement d'un espace de refroidissement (3).

3. Moteur à combustion interne selon la revendication 1 ou 2, caractérisé en ce qu'au moins une amenée de milieu de refroidissement (1) forme un canal d'entrée (6) incliné en direction du courant de liquide de refroidissement dans un espace de refroidissement (3).

4. Moteur à combustion interne selon l'une des revendications 1 à 3, caractérisé en ce qu'au moins une amenée de milieu de refroidissement est située en direction du courant de liquide de refroidissement d'un espace de refroidissement, entre le centre de l'espace de refroidissement (3) et l'interstice (7) destiné au cylindre voisin.

5. Moteur à combustion interne selon l'une des revendications 1 à 4, caractérisé en ce que chaque espace de refroidissement (3) comporte un amenée de milieu de refroidissement (1).

6. Moteur à combustion interne selon la revendication 1, caractérisé en ce qu'il n'est chaque fois prévu par rangée de cylindres qu'une amenée de milieu de refroidissement (1) et qu'une évacuation de milieu de refroidissement (5) et que celles-ci sont disposées dans les deux cylindrés extérieurs de la rangée de cylindres.

7. Moteur à combustion interne selon la revendication 6, caractérisé en ce que l'amenée de milieu de refroidissement (1) et l'évacuation de milieu de refroidissement (5) sont disposées transversalement à l'axe longitudinal.

8. Moteur à combustion interne selon la revendication 6, caractérisé en ce que l'amenée de milieu de refroidissement (1) et l'évacuation de milieu de refroidissement (5) sont disposées sur la face frontale de la rangée de cylindres.

## Claims

1. An internal combustion engine having at least two liquid-cooled cylinders (4) serially arranged along the engine's longitudinal axis, wherein the cylinder liner (2) in each cylinder is surrounded by a cooling chamber (3), wherein the cooling chamber (3) of each cylinder merges - along the longitudinal axis (8) of the row of cylinders - with the cooling chamber of the adjacent cylinder in such a manner that an interspace (7) for the passage of the cooling liquid therethrough is formed between the two, or the two respective, neighbouring liners, wherein the or each row of cylinders is provided with at least one inlet (1) and one outlet (5) for the cooling liquid, and wherein each cooling chamber's (3) cross-sectional flow area on one side of the longitudinal axis (8) differs from that on the other side, characterized in that the respective sides - with respect to the longitudinal axis -, on which the different cross-sectional flow areas in the two, or the two respective, adjacent cooling chambers lie is reversed, and in that the reversal of the flow areas is obtained by an appropriate shift of the centre of each cooling chamber (3) away from the centre of its associated liner (2).

2. An internal combustion engine according to claim 1, characterized in that at least one inlet (1) is disposed in the region of the large cross-sectional area of one of the cooling chambers (3).

3. An internal combustion engine according to claim 1 or claim 2, characterized in that at least one inlet (1) forms an entrance duct (6) which is inclined towards the cooling liquid's direction of flow in the or the respective cooling chamber (3).

4. An internal combustion engine according to any of the claims 1 to 3, characterized in that at least one inlet (1) is disposed - viewed in the direction of the cooling liquid's flow in one of the cooling chambers - beteen the centre of this chamber (3) and the interspace (7) to the adjacent cylinder.

5. An internal combustion engine according to any of the claims 1 to 4, characterized in that each cooling chamber (3) is provided with an inlet (1).

6. An internal combustion engine according to claim 1, characterized in that the or each row is provided with one only cooling-liquid inlet (1) and one only outlet (5) respectively arranged at the row's respective outermost cylinders.

7. An internal combustion engine according to to claim 6, characterized in that the inlet (1) and the outlet (5) are arranged transversely to the longitudinal axis.

8. An internal combustion engine according to claim 6, characterized in that the inlet (1) and, respectively, the outlet (5) are arranged on a respective one of the cylinder row's end faces.
